# EUROPÄISCHE PATENTSCHRIFT

(11) **EP 1 944 428 B1**
(45) Veröffentlichungstag und Bekanntmachung des Hinweises auf die Patenterteilung: **08.07.2009**
(21) Anmeldenummer: 07024565.9
(22) Anmeldetag: 19.12.2007
(51) Int. Cl.: E04F 11/108, E04F 11/028

(54) **Treppe mit einem Mittelholm**
Staircase with a central stringer
Escalier avec un limon central

(30) Priorität: 13.01.2007 DE 202007000520 U
(43) Veröffentlichungstag der Anmeldung: 16.07.2008
(73) Patentinhaber: Kirner, Willi, 79224 Umkirch (DE)
(72) Erfinder: Kirner, Willi, 79224 Umkirch (DE)
(74) Vertreter: Zimmermann, Günter

(56) Entgegenhaltungen:
- WO-A-93/01377
- DE-A1- 1 509 551
- DE-A1- 19 716 986
- DE-U1- 8 905 940
- DE-U1-7202004 015 55
- US-A- 4 296 577

## Beschreibung

Die Erfindung bezieht sich auf eine Treppe mit einem Mittelholm, auf welchem für jede Trittstufe eine Stütze angeordnet ist, auf welcher eine Stufenbefestigungsplatte aus Metall befestigt ist.

Eine derartige Treppe ist durch die DE 197 16 986 A1 bekannt. Die Stufenbefestigungsplatte ist in der Mitte der Trittstufe angeordnet und bei starker Belastung oder seitlichem Auftreten unzureichend.

Eine weitere Treppe ist durch die WO 93/01377 A bekannt. Bei dieser Treppe weist jede Stufe zwei seitliche Ausnehmungen an ihrer Unterseite auf. In jeder Ausnehmung ist das Ende eines Seitenstabes angeordnet, welches zur seitlichen Unterstützung der Stufe vom Mittelholm her zu einem Außenbereich der Stufe verläuft.

Eine weitere Treppe ist durch die DE 20 2004 015 557 U1 bekannt. Bei dieser Treppe liegt jede Trittstufe direkt auf dem Mittelholm auf. Jede Stufe weist an der Unterseite ein nach unten offenes U-förmiges Tragprofil auf, welches in der Stufe eingebettet worden ist. Die Treppe hinterlässt im Raum nachteiligerweise einen massigen Eindruck.

Durch die DE 89 05 940 U1 ist eine Treppe mit einem Mittelholm bekannt, auf welchem für jede Trittstufe eine Stütze angeordnet ist und eine Trittstufenverstärkung vorgesehen ist. Jede Trittstufe wird in ihrem mittleren Bereich von dem Mittelholm, mit dem sie über die Stütze fest verbunden ist, getragen. Damit eine weitere Auflage für die Trittstufen sowie eine Kippsicherung für die Trittstufen ermöglicht wird, sind als Trittstufenverstärkung seitlich ausladende Stellbretter vorgesehen. Durch die Stellbretter kann bei dieser bekannten freitragenden Treppe auch in den Außenbereichen jeder Trittstufe auf die Stufe getreten werden, ohne dass es zu einem Kippen der Stufe kommt. Die Stellbretter sind sichtbar, so dass der ästhetische Eindruck gemindert wird.

Bei einer weiteren bekannten Treppe gemäß der DE 15 09 551 A1 werden anstelle der Stellbretter zur seitlichen Unterstützung der Trittplatten Seitenstäbe verwendet, welche vom Mittelholm her zu den Außenbereichen der Trittplatten verlaufen.

Die Aufgabe der Erfindung wird somit darin gesehen, die Treppe der eingangs genannten Art derart weiterzuentwickeln, dass die Stufen verstärkt werden und dabei ein besonders leichter und luftiger freitragender ästhetischer Eindruck entsteht.

Zur Lösung dieser Aufgabe wird bei einer Treppe gemäß dem Oberbegriff des Anspruchs 1 erfindungsgemäß vorgeschlagen, dass jede Trittstufe zwei zueinander parallel oder leicht geneigt verlaufende Ausnehmungen an ihrer Unterseite aufweist, welche jeweils in Längsrichtung der Trittstufe verlaufen und in welchen jeweils eine Trittstufenverstärkung angeordnet ist, wobei die Trittstufenverstärkungen der Trittstufe mit der Stufenbefestigungsplatte verschweißt sind.

Die Trittstufenverstärkung verläuft vollständig innerhalb der Trittstufe und ist von außen nicht sichtbar. Auch bei starker Belastung der Trittstufe ist die Stufenverstärkung ausreichend, da jede Trittstufe zwei zueinander parallel oder leicht geneigt verlaufende Ausnehmungen aufweist. Es sind auch mehr als zwei Ausnehmungen denkbar. Für jede Trittstufe sind somit zwei oder mehr Trittstufenverstärkungen vorgesehen. Weiterhin ist jede Trittstufenverstärkung mit einer Stufenbefestigungsplatte aus Metall verschweißt, welche auf einer Stütze für jede Trittstufe befestigt ist. Hierdurch entsteht insgesamt ein besonders leichter und luftiger Eindruck bei freitragenden Treppen.

Vorteilhafterweise ist jede Ausnehmung nutartig ausgebildet und weist im Querschnitt eine Rechteckform auf. Um ein Durchbiegen der Trittstufenverstärkung zu vermeiden, sieht eine Ausführungsform der Erfindung vor, dass jede Trittstufenverstärkung im Querschnitt rechteckförmig ist und hochkant angeordnet ist. Insbesondere die Hochkantanordnung verhindert dabei ein Durchbiegen der Trittstufenverstärkung bei Belastung.

Zur optimalen Aufnahme der Belastung beim Begehen der Trittstufen sieht eine weitere Ausführungsform der Erfindung vor, dass jede Ausnehmung parallel zu der nächstliegenden Längskante der Trittstufe verläuft. Damit sind über die Fläche der Trittstufe gesehen die Trittstufenverstärkungen optimal angeordnet.

Zweckmäßigerweise ist jede Trittstufenverstärkung aus Metall. Die Trittstufenverstärkung kann an unterschiedlichen Bereichen der Stufenbefestigungsplatte angeordnet sein. Damit jedoch eine optimale Weitergabe der Druckbelastung der Trittstufe zu dem Mittelholm erfolgt und unnötige Hebelkräfte vermieden werden, sieht eine weitere Ausführungsform der Erfindung vor, dass jede Trittstufenverstärkung im Bereich der Oberkante der Stütze angeordnet ist. Die Länge jeder Trittstufenverstärkung, im Vergleich zur Länge der Trittstufe, kann ebenfalls unterschiedlich ausgebildet sein. Zweckmäßigerweise entspricht die Länge der Trittstufenverstärkung etwa der Hälfte der Trittstufenlänge bis fast zur vollen Trittstufenlänge.

Die Erfindung wird nachstehend anhand der Zeichnung näher erläutert. Die Zeichnung zeigt ein Ausführungsbeispiel der Erfindung. Hierbei stellen dar:
Fig. 1 einen Querschnitt durch eine Stufe der Treppe entlang der Linie A-A in Fig.2,
Fig. 2 eine Draufsicht und
Fig. 3 einen Längsschnitt entlang der Linie B-B nach Fig. 2.

Die ausschnittsweise dargestellte Mittelholmtreppe weist einen Mittelholm 1 aus Metall auf. Für jede Trittstufe 2 ist eine Stütze 3 aus Metall vorgesehen, welche mit dem Mittelholm 1 unter einem Winkel von 90 Grad verschweißt ist. Die Stütze 3 hat einen trapezartigen Querschnitt, damit bei einem beispielsweise unter 45 Grad nach oben verlaufenden Mittelholm 1 die Trittstufe 2 horizontal auf der Stütze 3 angeordnet ist. Auf der Oberseite der Stütze 3 ist eine Stufenbefestigungsplatte 4 aus Metall angeschweißt, welche über die seitlichen Ränder 5 der Stütze 3 hinausreicht. An den seitlich überstehenden Bereichen der Stufenbefestigungsplatte 4 sind Bohrungen 6 vorgesehen, damit die auf der Stufenbefestigungsplatte 4 angeordnete Trittstufe 2 mittels Schrauben 7 befestigt werden kann. In der Unterseite 8 der Trittstufe 2 sind zwei in Längsrichtung der Trittstufe 2 verlaufende Ausnehmungen 9 vorgesehen, wobei in jede Ausnehmung 9 eine Trittstufenverstärkung 10 angeordnet ist. Jede Ausnehmung 9 ist nutartig ausgebildet und weist im Querschnitt eine hochkantige Rechteckform auf. Jede Trittstufenverstärkung 10 ist ebenfalls im Querschnitt rechteckförmig ausgebildet und ist hochkant in der Ausnehmung 9 angeordnet. Jede Trittstufenverstärkung 10 besteht aus Metall und ist mit der Stufenbefestigungsplatte 4 verschweißt. Die Trittstufe 2 selbst besteht aus Massivholz. Die zwei Ausnehmungen 9 und damit auch die Trittstufenverstärkung 10 können parallel oder leicht geneigt zueinander verlaufen. Jede Trittstufenverstärkung 10 ist etwa im Bereich der oberen seitlichen Ränder 5 oder der Oberkante 5 der Stütze 3 angeordnet. Wie aus Fig. 2 ersichtlich, entspricht die Länge jeder Trittstufenverstärkung 10 fast der Länge der Trittstufe 2 und die Trittstufenverstärkungen 10 verlaufen parallel zur nächstliegenden Längskante der Trittstufe 2.

Der Zusammenbau der erfindungsgemäßen Treppe ist denkbar einfach. Alle Teile aus Metall, also der Mittelholm 1, die Stütze 3, die Stufenbefestigungsplatte 4 und die Trittstufenverstärkungen 10 sind verschweißt und bilden ein Stück. Für jede Stufe wird nun einfach die Trittstufe 2 aus Holz auf die Stufenbefestigungsplatte 4 aufgesetzt, wobei die Trittstufenverstärkungen 10 innerhalb der Ausnehmungen 9 angeordnet sind. Nach dem Aufsetzen der Trittstufe 2 wird dann die Trittstufe 2 mittels der Schrauben 7 mit der Stufenbefestigungsplatte 4 verschraubt. Da die Trittstufenverstärkungen 10 vollständig in den Ausnehmungen 9 angeordnet sind, sind sie von außen nicht mehr sichtbar, so dass für die freitragende Treppe ein besonders leichter und luftiger freitragender ästhetischer Eindruck entsteht. Die bisher im Stand der Technik sichtbaren seitlichen Stützungen entfallen somit. Zugleich ist jede Trittstufe 2 bei Belastung gegen ein Verkippen oder Durchbiegen gesichert.

## Patentansprüche

1. Treppe mit einem Mittelholm (1), auf welchem für jede Trittstufe (2) eine Stütze (3) angeordnet ist, auf welcher eine Stufenbefestigungsplatte (4) aus Metall befestigt ist,
**dadurch gekennzeichnet,**
**dass** jede Trittstufe (2) zwei zueinander parallel oder leicht geneigt verlaufende Ausnehmungen (9) an ihrer Unterseite (8) aufweist, welche jeweils in Längsrichtung der Trittstufe (2) verlaufen und in welchen jeweils eine Trittstufenverstärkung (10) angeordnet ist, wobei die Trittstufenverstärkungen (10) der Trittstufe (2) mit der Stufenbefestigungsplatte (4) verschweißt sind.

2. Treppe nach Anspruch 1,
**dadurch gekennzeichnet,**
**dass** jede Ausnehmung (9) nutartig ausgebildet ist und im Querschnitt eine Rechteckform aufweist.

3. Treppe nach Anspruch 1 oder 2,
**dadurch gekennzeichnet,**
**dass** jede Trittstufenverstärkung (10) im Querschnitt rechteckförmig ist und hochkant angeordnet ist.

4. Treppe nach einem der vorhergehenden Ansprüche,
**dadurch gekennzeichnet,**
**dass** jede Ausnehmung (9) parallel zu der nächstliegenden Längskante der Trittstufe (2) verläuft.

5. Treppe nach einem der vorhergehenden Ansprüche,
**dadurch gekennzeichnet,**
**dass** jede Trittstufenverstärkung (10) aus Metall ist.

6. Treppe nach einem der vorhergehenden Ansprüche,
**dadurch gekennzeichnet,**
**dass** jede Trittstufenverstärkung (10) im Bereich der Oberkante (5) der Stütze (3) angeordnet ist.

7. Treppe nach einem der vorhergehenden Ansprüche,
**dadurch gekennzeichnet,**
**dass** die Länge der Trittstufenverstärkung (10) etwa der Hälfte der Länge der Trittstufe (2) bis fast zur vollen Länge der Trittstufe (2) entspricht.

## Claims

1. Staircase with a central beam (1), on which a support (3) is arranged for each tread (2), on which support a step fastening plate (4) made of metal is fastened, **characterised in that** each tread (2) has two recesses (9), which extend parallel to one another or in a slightly inclined manner on its lower side (8), which in each case extend in the longitudinal direction of the tread (2) and in which a tread reinforcement (10) is arranged in each case, the tread reinforcements (10) of the tread (2) being welded to the step fastening plate (4).

2. Staircase according to claim 1, **characterised in that** each recess (9) is groove-like and has a rectangular shape in cross-section.

3. Staircase according to claim 1 or 2, **characterised in that** each tread reinforcement (10) is rectangular in cross-section and arranged in an edgewise manner.

4. Staircase according to any one of the preceding claims, **characterised in that** each recess (9) extends parallel to the next longitudinal edge of the tread (2).

5. Staircase according to any one of the preceding claims, **characterised in that** each tread reinforcement (10) is made of metal.

6. Staircase according to any one of the preceding claims, **characterised in that** each tread reinforcement (10) is arranged in the region of the upper edge (5) of the support (3).

7. Staircase according to any one of the preceding claims, **characterised in that** the length of the tread reinforcement (10) approximately corresponds to half the length of the tread (2) up to almost the full length of the tread (2).

## Revendications

1. Escalier muni d'un limon central (1) sur lequel est disposé, pour chaque marche (2), un appui (3) sur lequel est fixée une plaque métallique (4) de fixation de marche,
**caractérisé par le fait**
**que** chaque marche (2) présente, à sa face inférieure (8), deux évidements (9) dont les tracés mutuels sont parallèles ou légèrement inclinés, qui s'étendent respectivement dans le sens longitudinal de la marche (2), et dans lesquels est respectivement logé un renfort (10) de marche, les renforts (10) de la marche (2) étant soudés avec la plaque (4) de fixation de marche.

2. Escalier selon la revendication 1,
**caractérisé par le fait**
**que** chaque évidement (9) est réalisé à la manière d'une rainure et possède une forme rectangulaire en coupe transversale.

3. Escalier selon la revendication 1 ou 2,
**caractérisé par le fait**
**que** chaque renfort (10) de marche revêt la forme d'un rectangle en coupe transversale, et est placé de chant.

4. Escalier selon l'une des revendications précédentes,
**caractérisé par le fait**
**que** chaque évidement (9) s'étend parallèlement au bord longitudinal de la marche (2) qui est le plus rapproché.

5. Escalier selon l'une des revendications précédentes,
**caractérisé par le fait**
**que** chaque renfort (10) de marche consiste en un métal.

6. Escalier selon l'une des revendications précédentes,
**caractérisé par le fait**
**que** chaque renfort (10) de marche est disposé dans la région du bord supérieur (5) de l'appui (3).

7. Escalier selon l'une des revendications précédentes,
**caractérisé par le fait**
**que** la longueur du renfort (10) de marche correspond sensiblement à la moitié de la longueur de la marche (2), et peut presque atteindre la longueur totale de ladite marche (2).
